# FASCICULE DE BREVET EUROPEEN

(11) **EP 0 170 646 B1**
(45) Date de publication et mention de la délivrance du brevet: **06.03.1991**
(21) Numéro de dépôt: 85870103.0
(22) Date de dépôt: 23.07.1985
(51) Int. Cl.: F25B 43/00, F24F 13/00

(54) **Appareil de conditionnement de l'air**
Klimagerät
Air conditioner

(30) Priorité: 25.07.1984 BE 213376
(43) Date de publication de la demande: 05.02.1986
(73) Titulaire: EVZONE HOLDING S.A., Fribourg (CH)
(72) Inventeur: Delchambre, Marco François, B-1150 Bruxelles (BE)
(74) Mandataire: Vigneron, Jean

(56) Documents cités:
- EP-A- 0 005 353
- DE-C- 550 261
- FR-A- 2 369 510
- US-A- 1 436 815
- US-A- 2 200 302
- US-A- 2 296 997
- US-A- 2 461 342
- US-A- 3 138 939
- US-A- 3 232 073
- US-A- 3 429 139
- US-A- 3 500 657
- US-A- 3 858 407
- US-A- 3 938 352
- US-A- 4 331 001

## Description

La présente invention a pour objet un appareil portable de conditionnement de l'air comprenant un dispositif frigorifique à compression constitué d'un circuit fermé pour le fluide firgorigène, d'un évaporateur et d'un condenseur à air ou à eau, insérés dans ce circuit fermé, d'un détendeur, disposé dans une première branche dudit circuit réunissant le condenseur à l'évaporateur et dans laquelle le fluide circule du condenseur vers l'évaporateur, et d'un compresseur, disposé dans la seconde branche du circuit réunissant l'évaporateur au condenseur et dans laquelle le fluide circule de l'évaporateur vers le condenseur, l'appareil comprenant en outre une entrée d'air, des moyens pour faire circuler l'air dans l'appareil à travers l'évaporateur et à travers le condenseur, dans le cas d'un condenseur à air, une sortie pour l'air refroidi qui a circulé à travers l'évaporateur et, dans le cas d'un condenseur à air, une sortie d'air chaud pour l'air qui a circulé à travers le condenseur.

On sait, pour les appareils fixes du type susdit, qu'il est nécessaire, après leur manipulation ou leur montage, d'attendre un certain laps de temps avant leur mise en service pour éviter la présence de fluide frigorigène, en phase liquide, dans l'évaporateur, fluide qui provoquerait, lors d'une mise en service prématurée, un coup de liquide dans le compresseur et de graves avaries à ce dernier.

Pour les appareils mobiles, tels que ceux installés dans les camions, les cars, etc..., on connaît des dispositifs complexes, lourds et encombrants permettant d'éviter de tels coups de liquide dans le compresseur.

L'invention a pour but de procurer un appareil portable de conditionnement de l'air qui est de construction simple, de faible poids et de faible encombrement et qui peut être mis en service immédiatement, après avoir été soumis à des mouvements ou secousses capables d'entraîner dans l'évaporateur du fluide frigorigène en phase liquide, et ce, sans aucun risque de coup de liquide dans le compresseur.

A cet effet, suivant l'invention, ledit appareil comprend une enceinte fermée, disposée dans la seconde branche du circuit entre l'évaporateur et le compresseur, cette enceinte indéformable comprenant deux chambres séparées par une membrane rigide perforée pour que le fluide en provenance de l'évaporateur débouche dans le fond de la chambre inférieure où il perd de sa vitesse et où les goutelettes entraînées s'évaporent et pour que le fluide soit dirigé de la chambre supérieure vers le compresseur, les perforations de la membrane ayant des dimensions telles que, d'une part, elles réduisent la vitesse du fluide frigorigène en dessous de la vitesse à laquelle il est susceptible d'entraîner du fluide en phase liquide, et d'autre part, elles provoquent une perte de charge suffisante pour causer une détente du fluide liquide, qui entraîne son évaporation instantanée, afin d'éviter tout danger de coup de liquide dans le compresseur lorsque l'appareil est utilisé avec du fluide en phase liquide dans l'évaporateur, l'enceinte comprenant de plus un réceptacle pour l'huile de lubrification et une conduite capillaire pour ramener ladite huile vers le compresseur.

Suivant une forme de réalisation de l'invention, les volumes des deux chambres précitées sont sensiblement égaux.

Suivant un mode de réalisation avantageux de l'invention, le volume de chacune des deux chambres est sensiblement égal à 40% du volume de fluide pouvant être contenu dans l'évaporateur.

Suivant une forme de réalisation particulièrement avantageuse de l'invention, l'appareil comprend des moyens agencés pour évacuer le condensat ruisselant sur l'évaporateur.

D'autres détails et particularités de l'invention ressortiront de la description des dessins annexés au présent mémoire et qui représentent, à titre d'exemples non limitatifs, des formes de réalisation particulières de l'appareil suivant l'invention.

La figure 1 est une vue schématique, en élévation et en coupe, de l'appareil suivant l'invention.

La figure 2 est une vue schématique de détail, en coupe, de l'enceinte susdite permettant d'éviter les coups de liquide au compresseur.

La figure 3 est une vue partielle schématique, en perspective, illustrant les moyens précités pour l'évacuation du condensat dans un appareil à condenseur à air.

La figure 4 est une vue analogue à la figure 3 montrant les moyens pour l'évacuation du condensat dans un appareil à condenseur à eau.

Dans les différentes figures, les mêmes notations de référence désignent des éléments identiques ou analogues.

L'appareil de conditionnement de l'air suivant l'invention et illustré aux dessins est un appareil portable dont les éléments sont disposés dans un caisson 1 se présentant sous la forme d'une valise. Cet appareil comprend un dispositif frigorifique à compression 2 constitué d'un circuit fermé 3 pour le fluide frigorigène, d'un évaporateur 4 et d'un condenseur 5 insérés dans ce circuit fermé 3, d'un détendeur 6 , disposé dans une première branche 7 du circuit 3 réunissant le condenseur 5 à l'évaporateur 4 et dans laquelle le fluide frigorigène circule du condenseur vers l'évaporateur, et d'un compresseur 8 , disposé dans la seconde branche 9 du circuit réunissant l'évaporateur 4 au condenseur 5 et dans laquelle le fluide circule de l'évaporateur vers le condenseur, ce dernier étant soit un condenseur à air, soit un condenseur à eau. Le caisson 1 comprend une entrée 10 pour l'air à conditionner et des moyens 11, tels que ventilateur, agencés à proximité de cette entrée 10 pour faire circuler l'air à travers l'appareil. Dans le cas d'un appareil à condenseur 5 à air, ces moyens 11 sont agencés pour faire circuler l'air à conditionner à travers l'évaporateur 4 et le condenseur 5 , le caisson comprenant une sortie 12 pour l'air refroidi et sec qui a circulé a travers l'évaporateur 4 et une sortie 13 pour l'air chaud qui a circulé à travers le condenseur 5. Dans le cas d'un appareil à condenseur 5 à circulation d'eau en circuit fermé, le caisson 1 ne présente qu'une seule sortie 12 pour l'air refroidi par passage sur l'évaporateur 4.

Pour permettre la mise en service de l'appareil de conditionnement immédiatement après son transport et après qu' il ait subi des secousses pouvant amener du fluide frigorigène, tels que le fréon, en phase liquide dans l'évaporateur 4, sans provoquer de coup de liquide dans le compresseur 8 , l'appareil suivant l'invention comprend, dans la branche 9 du circuit 3 et entre l'évaporateur 4 et le compresseur 8, des moyens 14 agencés pour créer une perte de charge du fluide frigorigène qui, d'une part, réduit sa vitesse en dessous de la vitesse à laquelle il peut entraîner des gouttelettes de fluide qui pourraient provoquer le coup de liquide dans le compresseur et, d'autre part, provoquer une détente dudit fluide , en phase liquide , pour forcer son évaporation et empêcher ainsi que le fluide sous forme liquide atteigne le compresseur et provoque un coup de liquide dans ce dernier.

Ces moyens 14 sont avantageusement constitués, comme montré à la figure 2, par une enceinte fermée indéformable 15, disposée dans la branche 9 susdite du circuit 3 et le plus près possible de l'évaporateur 4, séparée en deux chambres 16 et 17 par une membrane 18 rigide présentant des perforations 19. Dans la chambre 16 débouche le fluide en provenance de l'évaporateur 4 et ledit fluide est dirigé vers le compresseur à partir de la chambre 17. Les perforations 19 réalisées dans la membrane 18 ont une section totale telle qu'elles peuvent provoquer, d'une part, une perte de charge faible, par rapport à la pression du compresseur, lorsque le fluide circulant entre les chambres 16 et 17 est en phase gazeuse, mais suffisante pour provoquer l'évaporation des gouttelettes de fluide qui seraient entraînées par le gaz et, d'autre part, une perte de charge importante, lorsque le fluide situé dans la chambre 16 est en phase liquide, afin de provoquer une évaporation rapide du fluide dans cette chambre 16. En outre, la vitesse d'aspiration du compresseur et la section totale des perforations 19 sont calculées pour que la vitesse d'écoulement du fluide sous forme gazeuse, au niveau desdites perforations, ne dépasse pas la vitesse de 3,5 m/sec , vitesse à laquelle des gouttelettes pourraient être entraînées vers le compresseur 8. La masse de l'enceinte 15 est également calculée pour qu'elle présente une inertie suffisante pour compenser le refroidissement adiabatique du fluide. Dans le cas du fréon, cette masse doit avantageusement être d'un minimum de 125 grammes pour une capacité de 25 grammes de fréon.

Les deux chambres 16 et 17 ont des volumes sensiblement égaux et leur volume est sensiblement égal à 40% du volume de fluide pouvant être contenu dans l'évaporateur 4. Les perforations 19 de la membrane 18 séparant les chambres 16 et 17 ont une surface totale telle que la perte de charge, entre ces chambres et pour une pression de l'ordre de 80.000 Pascals (Pa) au compresseur, est comprise entre 200 et 300 Pa, en phase gazeuse du fluide, et entre 2.000 et 12.000 Pa, en phase liquide.

La chambre 16 est située, lorsque l'appareil occupe sa position de fonctionnement, à un niveau inférieur à celui de la chambre 17. Cette chambre 16 comprend, à un niveau inférieur à celui de l'entrée 20 du fluide dans la chambre, un réceptacle 21 destiné à récolter l'huile du compresseur entraînée par le fluide et qui se sépare de ce dernier lors de sa détente dans la chambre 16. La récupération d'huile peut atteindre jusqu'à 40% du volume total d'huile entraîné par le fluide dans le circuit 3. Cette récupération est particulièrement importante quand on sait que pour un circuit fréon de 500 frigories/heures, le poids d'huile pouvant être séparé du fréon dans la chambre 16 peut atteindre 25 grammes à l'heure.

Pour diriger l'huile récupérée du réceptacle 21 vers le compresseur 8, une conduite capillaire 22, pourvue d'une boucle 23, est prévue entre ce réceptacle 21 et la portion de la branche 9 du circuit 3 s'étendant de la chambre 17 au compresser 8.

Pour éviter tout raccordement extérieur de l'appareil pour l'évacuation du condensat ruisselant de l'évaporateur 4, l'appareil est pourvu de moyens 24 agencés pour permettre une évacuation automatique de ce condensat, soit vers l'extérieur, sous forme de vapeur, dans le cas d'un condenseur 5 à air, soit, sous forme d'eau, dans le circuit fermé d'eau du condenseur, dans le cas d'un condenseur à eau.

Pour un condenseur à air, et comme montré aux figures 1 et 3, les moyens 24 permettant l'évacuation du condensat comprennent un bac de récolte ou gouttière 25 recueillant le condensat ruisselant par gravité sur l'évaporateur 4 et une portion 26, avantageusement sous forme d'un serpentin, de la branche 9 du conduit 3 dans laquelle circule le fluide frigorigène en phase liquide. Ce fluide, qui circule dans la portion 26 susdite, cède ses calories audit bac lorsque ladite portion 26 est disposée sous le bac 25 (figure 1) ou au condensat, lorsque cette portion 26 est logée dans le bac 25 (figure 3), pour provoquer l'évaporation dudit condensat. La vapeur de condensat est alors évacuée, par la sortie d'air 13, par le flux d'air circulant à travers le condenseur 5 (figure 1).

Pour un condenseur à eau, et comme montré à la figure 4, les moyens 24 comprennent un bac ou gouttière 25 pour la récolte du condensat s'écoulant par gravité sur l'évaporateur 4 et une pompe 26', telle que pompe doseuse à débit variable, agencée dans le bac 25 pour aspirer le condensat et capable d'injecter ledit condensat dans le circuit fermé d'eau 27 du condenseur, à une pression supérieure à celle qui règne dans celui-ci, à travers un conduit 28. La partie refroidissement du circuit 27 est avantageusement située à l'extérieur de l'appareil et comprend un ventilateur 29 et une soupape de surpression 30 tarée à une pression inférieure à la pression d'injection du condensat dans le circuit 27.

Il doit être entendu que l'invention n'est nullement limitée aux formes de réalisation décrites et bien des modifications peuvent être apportées à ces dernières sans sortir du cadre du présent brevet.

## Revendications

1. Appareil portable de conditionnement de l'air comprenant un dispositif frigorifique à compression (2) constitué d'un circuit fermé (3) pour le fluide firgorigène, d'un évaporateur (4) et d'un condenseur (5) à air ou à eau, insérés dans ce circuit fermé, d'un détendeur (6), disposé dans une première branche (7) dudit circuit (3) réunissant le condenseur (5) à l'évaporateur (4) et dans laquelle le fluide circule du condenseur vers l'évaporateur, et d'un compresseur (8), disposé dans la seconde branche (9) du circuit réunissant l'évaporateur (4) au condenseur (5) et dans laquelle le fluide circule de l'évaporateur vers le condenseur, l'appareil comprenant en outre une entrée d'air (10), des moyens (11) pour faire circuler l'air dans l'appareil à travers l'évaporateur et à travers le condenseur, dans le cas d'un condenseur à air, une sortie (12) pour l'air refroidi qui a circulé à travers l'évaporateur et, dans le cas d'un condenseur à air, une sortie (13) d'air chaud pour l'air qui a circulé à travers le condenseur, ledit appareil étant caractérisé en ce qu'il comprend une enceinte fermée (15), disposée dans la seconde branche (9) du circuit (3) entre l'évaporateur (4) et le compresseur (8), cette enceinte indéformable (15) comprenant deux chambres (16, 17) séparées par une membrane rigide perforée (18) pour que le fluide en provenance de l'évaporateur (4) débouche dans le fond de la chambre inférieure (16) où il perd de sa vitesse et où les goutelettes entraînées s'évaporent et pour que le fluide soit dirigé de la chambre supérieure (17) vers le compresseur (8), les perforations (19) de la membrane (18) ayant des dimensions telles que, d'une part, elles réduisent la vitesse du fluide frigorigène en dessous de la vitesse à laquelle il est susceptible d'entraîner du fluide en phase liquide, et d'autre part, elles provoquent une perte de charge suffisante pour causer une détente du fluide liquide, qui entraîne son évaporation instantanée, afin d'éviter tout danger de coup de liquide dans le compresseur (8) lorsque l'appareil est utilisé avec du fluide en phase liquide dans l'évaporateur (4), l'enceinte comprenant de plus un réceptacle (21) pour l'huile de lubrification et une conduite capillaire (22) pour ramener ladite huile vers le compresseur.

2. Appareil de conditionnement de l'air suivant la revendication 1, caractérisé en ce que les volumes des deux chambres (16, 17) précitées sont sensiblement égaux.

3. Appareil suivant la revendication 2, caractérisé en ce que le volume de chacune des deux chambres (16, 17) est sensiblement égal à 40% du volume de fluide pouvant être contenu dans l'évaporateur (4).

4. Appareil suivant l'une quelconque des revendications 1 à 3, caractérisé en ce que les perforations (19) susdites ont une surface totale telle que la résistance ou perte de charge entre la chambre (16) et la chambre (17) est, pour une pression au compresseur (8) de l'ordre de 80.000 Pascals (Pa), comprise entre 200 et 300 Pa, en phase gazeuse du fluide, et entre 2000 et 12000 Pa, en phase liquide dudit fluide.

5. Appareil suivant la revendication 5, caractérisé en ce que les perforations (19) ont une section telle que la vitesse du fluide, au niveau des perforations, est inférieure à 3,5 mètres par seconde.

6. Appareil suivant l'une quelconque des revendications 1 à 5, caractérisé en ce que le réceptacle (21) pour l'huile de lubrification prévu dans l'enceinte (15) est agencé dans la chambre inférieure (16) de cette dernière et située à un niveau inférieur à celui de l'entrée (20) du fluide frigorigène dans cette chambre (l6), ledit réceptacle (21) étant mis en communication par la conduite capillaire (22) susdite avec la partie du circuit comprise entre l'enceinte (15) et le compresseur (8).

7. Appareil suivant l'une quelconque des revendications 1 à 6, caractérisé en ce qu'il comprend des moyens (24) agencés pour évacuer le condensat ruisselant sur l'évaporateur.

8. Appareil suivant la revendication 7, caractérisé en ce que les moyens (24) pour l'évacuation du condensat comprennent, dans le cas d'un condenseur (5) à air, un bac de récolte (25) dudit condensat agencé à proximité du circuit où circule le fluide frigorigène liquide qui cède ses calories audit bac pour provoquer l'évaporation du condensat, cette vapeur étant évacuée par le flux d'air circulant à travers le condenseur.

9. Appareil suivant la revendication 7, caractérisé en ce que les moyens (24) pour l'évacuation du condensat comprennent, dans le cas d'un condenseur à eau, un bac de récolte (25) de ce condensat, une pompe (26), telle que pompe doseuse à débit variable, agencée dans le bac de manière à aspirer le condensat et capable d'injecter ce dernier dans le circuit d'eau (27) du condenseur (5), à travers un conduit (28) reliant la pompe (26) audit circuit (27), qui est fermé, et à une pression supérieure à celle régnant dans ce dernier.

## Claims

1. A portable air conditioner, comprising a compression refrigerating device (2) consisting of a closed circuit (3) for the refrigerating fluid, an evaporator (4) and an air or water condenser (5) both forming part of said closed circuit, a pressure reducer (6) arranged in a first branch (7) of said circuit (3) joining the condenser (5) to the evaporator (4) and in which the fluid flows from the condenser to the evaporator, and a compressor (8) arranged in the second branch (9) of the circuit joining the evaporator (4) to the condenser (5) and in which the fluid flows from the evaporator to the condenser, this conditioner further comprising an air inlet (10), means (11) for circulating this air in the conditioner through the evaporator and the condenser, in the case of an air condenser, an outlet (12) for cooled air which has circulated through the evaporator and, in the case of an air condenser, a warm air outlet (13) for the air having circulated through the condenser, this conditioner being characterized in that it comprises a closed housing (15) arranged in the second branch (9) of the circuit (3) between the evaporator (4) and the compressor (8), this indeformable housing (15) comprising two chambers (16, 17) separated by a perforated rigid membrane (18) so that the fluid coming from the evaporator (4) emerges through the bottom of the lower chamber (16) wherein this fluid slows down and the carried-along droplets evaporate, and so that the fluid is directed from the upper chamber (17) into the compressor, the perforations (19) of the membrane (18) having such sizes that, on the one hand, they reduce the speed of the refrigerating fluid below the speed at which this fluid is able to carry along liquid phase fluid and, on the other hand, they create a sufficient loss of pressure to cause an expansion of the liquid fluid, which generates its instantaneous evaporation, so as to prevent any danger of liquid surge in the compressor (8) when the conditioner is used with a liquid phase fluid in the evaporator (4), said housing further comprising a receptacle (21) for lubricating oil, and a capillary duct (22) to bring back said oil into the compressor.

2. An air conditioner according to claim 1, characterized in that the volumes of both said chambers (16, 17) are substantially equal.

3. An air conditioner according to claim 2, characterized in that the volume of each of both chambers (16, 17) is substantially equal to 40 % of the volume of the fluid that the evaporator (4) is able to contain.

4. An air conditioner according to any of claims 1 to 3, characterized in that said perforations (19) have such a total area that the resistance or the loss of pressure between chamber (16) and chamber (17) is, for a pressure in the compressor (8) of about 80,000 Pa, between 200 and 300 Pa in the gaseous phase of the fluid, and between 2000 and 12,000 Pa, in the liquid phase of said fluid.

5. An air conditioner according to claim 4, characterized in that the perforations (19) have such a cross-section that the fluid speed, at the level of the perforations, is lower than 3.5 m/sec.

6. An air conditioner according to any of claims 1 to 5, characterized in that the receptacle (21) for lubricating oil, such as provided in the housing (15) is arranged in the lower chamber (16) of this housing and is located at a lower level than the inlet (20) of the refrigerating fluid into this chamber (16), said receptacle (21) communicating through the capillary duct (22) with the circuit portion comprised between the housing (15) and the compressor (8).

7. An air conditioner according to any of claims 1 to 6, characterized in that it comprises means (24) arranged to discharge the condensate streaming down on the evaporator.

8. An air conditioner according to claim 7, characterized in that means (24) for discharging the condensate comprise, in the case of an air condensor (5), a vessel (25) for collecting this condensate, arranged near to the circuit wherein the liquid refrigerating fluid circulates, the latter giving up its calories to the vessel so as to cause the evaporation of the condensate, this vapour being discharged by the air flux circulating through the condenser.

9. An air conditioner according to claim 7, characterized in that means (24) for discharging the condensate comprise, in the case of a water condenser, a collecting vessel (25) for the condensate, a pump (26'), such as a varying output dosing pump, arranged in the vessel so as to draw the condensate and able to inject the latter into the water circuit (27) of the condenser (5), through a duct (28) connecting the pump (26') to said circuit (27) which is closed and at a pressure higher than that in the latter.

## Patentansprüche

1. Tragbares Luft-Klimatisierungsgerät mit einer Kompressions-Kühlvorrichtung (2), die von einem geschlossenen Kreislauf (3) für das Kälteströmungsmittel, von einem Verdampfer (4) und von einem mit Luft oder Wasser betriebenen Kondensator (5), die in den geschlossenen Kreislauf eingesetzt sind, von einem Druckreduzierventil (6), das in einem ersten Zweig (7) des genannten Kreislaufes (3) angeordnet ist, der den Kondensator (5) mit dem Verdampfer (4) vereinigt und in dem das Stömungsmittel vom Kondensator zum Verdampfer umläuft, sowie von einem Kompressor (8) gebildet ist, der im zweiten Zweig (9) des Kreislaufes angeordnet ist, der den Verdampfer (4) mit dem Kondensator (5) vereinigt und in dem das Strömungsmittel vom Verdampfer zum Kondensator strömt, wobei das Gerät außerdem einen Lufteinlaß (10), Mittel (11), um die Luft im Gerät über den Verdampfer, und im Fall eines luftbetriebenen Kondensators, über den Kondensator strömenen zu lassen, einen Auslaß (12) für die abgekühlte Luft, die über den Verdampfer geströmt ist, sowie im Fall eines luftbetriebenen Kondensators, einen Heißluftauslaß (13) für die Luft aufweist, die über den Kondensator hinweggeströmt ist, dadurch **gekennzeichnet,** daß das Gerät einen geschlossenen Behälter (15) aufweist, der im zweiten Zweig (9) des Kreislaufs (3) zwischen dem Verdampfer (4) und dem Kompressor (8) angeordnet ist, daß dieser unverformbare Behälter (15) zwei Kammern (16, 17) aufweist die durch eine starre, perforierte Membran (18) getrennt sind, damit das vom Verdampfer (4) ankommende Strömungsmittel in den unteren Teil der unteren Kammer (16) einmündet, wo es seine Geschwindigkeit verliert oder wo seine mitgerissenen Tröpf chen verdampfen, und damit das Strömungsmittel von der oberen Kammer (17) zum Kompressor (8) geleitet wird, wobei die Perforierungen (19) der Membran (18) solche Abmessungen aufweisen, daß sie einerseits die Geschwindigkeit des Kälteströmungsmittels unter jene Geschwindigkeit verringern, bei dem es noch imstande ist, Strömungsmittel in flüssigem Aggregatzustand mitzureißen, und daß sie andererseits einen Druckverlust hervorrufen, der ausreicht, um eine solche Druckentlastung des flüssigen Strömungsmittels zu verursachen, daß diese dessen augenblickliche Verdampfung herbeiführt, um jede Gefahr eines Flüssigkeitsschlages im Kompressor (8) zu vermeiden, während das Gerät mit dem Strömungsmittel in flüssigem Aggregatzustand im Verdampfer (4) benutzt wird, wobei der Behälter ausserdem einen Sammelbehälter (21) für Schmieröl und eine Kapillarleitung (22) aufweist, um das genannte Schmieröl zum Kompressor zurückzuführen.

2. Luft-Klimatisierungsgerät nach Anspruch 1, dadurch gekennzeichnet, daß die Volumina der beiden obengenannten Kammern (16, 17) etwa gleich sind.

3. Gerät nach Anspruch 2, dadurch gekennzeichnet, daß das Volumen einer jeden der beiden Kammern (16, 17) etwa gleich 40% des Strömungsmittelvolumens ist, das im Verdampfer (4) enthalten sein kann.

4. Gerät nach jedem der Ansprüche 1 bis 3, dadurch gekennzeichnet, daß die obengenannten Perforierungen (19) eine solche Gesamtoberfläche aufweisen, daß der Widerstand oder der Druckverlust zwischen der Kammer (16) und der Kammer (17) für einen Druck am Kompressor (8) in der Größenordnung von 80 000 Pascal (Pa) zwischen 200 und 300 Pa im gasförmigen Aggregatzustand des Strömungsmittels und zwischen 2 000 und 12 000 Pa im flüssigen Aggregatzustand des genannten Strömungsmittels beträgt.

5. Gerät nach Anspruch 5, dadurch gekennzeichnet, daß die Perfo rierungen (19) einen solchen Querschnitt aufweisen, daß die Geschwindungkeit des Strömungsmittels auf der Höhe der Perforierungen unter 3,5 Meter pro Sekunde liegt.

6. Gerät nach jedem der Ansprüche 1 bis 5, dadurch gekennzeichnet, daß der Sammelbehälter (21) für das Schmieröl, der im Behälter (15) vorgesehen ist, in dessen unterer Kammer (16) angeordnet ist und in einer Höhe liegt, die unter jener des Einlasses (20) für Kälteströmungsmittel in diese Kammer (16) liegt, wobei der genannte Sammelbehälter (21) über die obengenannte Kapillarleitung (22) mit dem Teil des Kreislaufes in Verbindung gesetzt ist, der zwischen dem Gehäuse (15) und dem Kompressor (8) vorliegt.

7. Gerät nach jedem der Ansprüche 1 bis 6, ddurch gekennzeichnet, daß es Mittel (24) aufweist, die zum Verdampfen des Kondensats angeordnet sind, das auf dem Verdampfer abläuft.

8. Gerät nach Anspruch 7, dadurch gekennzeichnet, daß die Mittel (24) zum Verdampfen des Kondensats im Fall eines mit Luft betriebenen Kondensators (5) ein Auffanggefäß (25) für das genannte Kondensat umfassen, das in der Nähe des Kreislaufs dort angeordnet ist, wo das flüssige Kälteströmungsmittel strömt, das seine Kalorien bzw. seinen Wärmeinhalt an das Gefäß abgibt, um die Verdampfung des Kondensats hervorzurufen, wobei dieser Dampf durch die Luftströmung abgeleitet wird, die über den Kondensator hinwegströmt.

9. Gerät nach Anspruch 7, dadurch gekennzeichnet, daß die Mittel (24) zum Verdampfen des Kondensats im Fall eines mit Wasser betriebenen Kondensators ein Auffanggefäß (25) für das Kondensat umfassen, wobei eine Pumpe (26), wie etwa eine Dosierpumpe mit variablem Durchsatz, im Gefäß auf eine solche Weise angeordnet ist, daß sie das Kondensat ansaugt und imstande ist, dieses in den Wasserkreislauf (27) des Kondensators (5) über eine Leitung (28) hinweg, die die Pumpe (26) mit dem Kreislauf (27) verbindet, der geschlossen ist, und mit einem Druck zu injizieren, der höher ist als jener, der in diesem vorliegt.
